# FASCICULE DE BREVET EUROPEEN

(11) **EP 2 504 529 B1**
(45) Date de publication et mention de la délivrance du brevet: **09.10.2013**
(21) Numéro de dépôt: 10805261.4
(22) Date de dépôt: 24.11.2010
(51) Int. Cl.: F01D 11/00, F01D 25/24

(54) **ISOLATION D'UN REBORD CIRCONFÉRENTIEL D'UN CARTER EXTERNE DE TURBOMACHINE VIS-À-VIS D'UN SECTEUR D'ANNEAU CORRESPONDANT**
ISOLIERUNG EINER UMLAUFENDEN KANTE EINES AUSSENGEHÄUSES EINES TURBINENMOTORS AUS EINEM ENTSPRECHENDEN RINGSEKTOR
INSULATION OF A CIRCUMFERENTIAL EDGE OF AN OUTER CASING OF A TURBINE ENGINE FROM A CORRESPONDING RING SECTOR

(30) Priorité: 25.11.2009 FR 0905657
(43) Date de publication de la demande: 03.10.2012
(73) Titulaire: SNECMA, 75015 Paris (FR)
(72) Inventeur: GARIN, Fabrice, Marcel, Noël, F-77550 Moissy Cramayel Cedex (FR); GENDRAUD, Alain, Dominique, F-77550 Moissy Cramayel Cedex (FR); JEANNIN, Gilles, F-77550 Moissy Cramayel Cedex (FR); PRESTEL, Sébastien, Jean, Laurent, F-77550 Moissy Cramayel Cedex (FR)
(74) Mandataire: Desaix, Anne
(86) Numéro de dépôt international: PCT/FR2010/052495
(87) Numéro de publication internationale: WO 2011/064496

(56) Documents cités:
- EP-A1- 1 475 516
- EP-A2- 1 076 184
- FR-A1- 2 887 920
- FR-A1- 2 899 273
- FR-A1- 2 931 197
- US-A- 5 641 267

## Description

La présente invention concerne un étage de turbine d'une turbomachine, telle qu'un turboréacteur ou un turbopropulseur d'avion.

Une turbine basse pression de turbomachine comprend plusieurs étages comportant chacun un distributeur formé d'une rangée annulaire d'aubes fixes portées par un carter externe et d'une roue à aubes montée rotative en aval du distributeur dans une enveloppe cylindrique ou tronconique formée par des secteurs d'anneau fixés circonférentiellement bout à bout sur le carter externe.

Des gaz chaud sous pression sortant de la chambre de combustion de la turbomachine passent entre les aubes des distributeurs et s'écoulent sur les aubes des roues de la turbine, ce qui a pour effet d'élever la température des enveloppes formées par les secteurs d'anneau.

Comme décrit par exemple dans le document FR 2 899 273ou FR 2887920 au nom du Demandeur, le carter externe comporte au moins un rebord circonférentiel d'accrochage des extrémités aval des secteurs d'anneau.

De manière connue en soi, chaque secteur d'anneau présente une extrémité aval formée avec une cavité annulaire délimitée par une butée annulaire amont, une butée annulaire aval et une paroi de fond et cette cavité est engagée sur le rebord circonférentiel du carter, le secteur d'anneau étant maintenu en position axiale sur le rebord par les butées annulaires de la cavité.

La surface de contact entre le rebord circonférentiel du carter et chaque secteur d'anneau étant importante, une grande partie de la chaleur de l'anneau est conduite vers le carter externe, par l'intermédiaire de ce rebord circonférentiel. En fonctionnement, ce dernier peut atteindre une température de l'ordre de 730 °C, qui est la limite tolérée pour le matériau utilisé.

Il en résulte des risques importants de dégradation du rebord circonférentiel et du carter externe.

L'invention a notamment pour but d'apporter une solution simple, efficace et économique à ce problème.

A cet effet, elle propose un étage de turbine d'une turbomachine, comprenant une roue de rotor montée à l'intérieur d'un anneau sectorisé porté par un carter externe, chaque secteur d'anneau ayant une extrémité aval formée avec une cavité annulaire délimitée par une butée annulaire amont, une butée annulaire aval et une paroi de fond, le carter externe comportant au moins un rebord circonférentiel logé dans cette cavité pour l'accrochage de l'extrémité aval du secteur d'anneau, la paroi de fond de la cavité annulaire du secteur d'anneau restant écartée radialement du rebord circonférentiel du carter externe, de façon à ménager un espace thermiquement isolant entre eux et comporte des moyens de positionnement radial sur ce rebord circonférentiel.

De cette manière, la surface de contact entre le rebord circonférentiel et chaque secteur d'anneau est fortement réduite, limitant ainsi l'échauffement du rebord circonférentiel et, plus généralement, du carter externe.

Selon l'invention, les moyens de positionnement radial comprennent au moins deux plots formés en saillie sur la paroi de fond de la cavité annulaire.

La surface de contact entre le secteur d'anneau et le rebord circonférentiel est ainsi limitée à la surface de l'extrémité des plots.

Avantageusement, les plots sont situés aux extrémités circonférentielles de la paroi de fond.

Ceci permet d'assurer un bon positionnement du secteur d'anneau vis-à-vis du rebord circonférentiel. Toutefois, la dilatation circonférentielle de l'anneau étant plus importante que celle du rebord circonférentiel, il se produit un déplacement relatif entre les plots et le rebord circonférentiel lors du fonctionnement de la turbomachine, entraînant un frottement et une usure de ceux-ci.

Selon une autre caractéristique de l'invention, les plots sont situés à distance du plan axial médian de la paroi de fond, de façon à assurer un bon positionnement radial du secteur d'anneau.

De façon préférée, les plots sont situés entre le plan axial médian et les extrémités circonférentielles de la paroi de fond, de façon à limiter l'usure des éléments précités en contact.

Il est avantageux également que chaque butée annulaire comporte une surface radiale s'étendant sur toute la circonférence du secteur d'anneau, le rebord circonférentiel du carter externe étant monté sans jeu entre ces surfaces des butées annulaires du secteur d'anneau.

On assure de cette manière l'étanchéité entre le rebord circonférentiel et le secteur d'anneau.

Les plots peuvent être parallélépipédiques.

Il est avantageux également que le rebord circonférentiel du carter externe soit contraint axialement entre les butées annulaires, de façon à garantir le bon positionnement du secteur d'anneau sur le carter externe.

Préférentiellement, le rapport entre la surface de contact des plots et la surface de fond de la cavité annulaire est compris entre 0,1 et 0,25.

L'invention concerne en outre une turbomachine telle qu'un turboréacteur ou un turbopropulseur d'avion, caractérisée en ce qu'elle comprend un étage de turbine basse pression selon l'invention.

L'invention sera mieux comprise et d'autres détails, caractéristiques et avantages de l'invention apparaîtront à la lecture de la description suivante faite à titre d'exemple non limitatif en référence aux dessins annexés dans lesquels :
- la figure 1 est une vue schématique partielle en coupe axiale d'une turbine basse pression de l'art antérieur ;
- la figure 2 est une vue agrandie d'une partie de la figure 1 ;
- la figure 3 est une vue agrandie de la figure 2, représentant le montage de l'extrémité aval d'un secteur d'anneau sur un rebord circonférentiel du carter externe ;
- la figure 4 est une vue correspondant à la figure 3 et illustrant l'invention ;
- la figure 5 est une vue partielle et en perspective, d'un secteur d'anneau selon l'invention ;
- figure 6 est une vue, en perspective, du secteur d'anneau de la figure 5.

Les figures 1 à 3 représentent une turbine basse pression 1 de turbomachine de l'art antérieur, comprenant plusieurs étages comportant chacun un distributeur 2 à aubes fixes 3 porté par un carter externe 4 de la turbine, et une roue de rotor 5 montée en aval du distributeur 2 et tournant dans une enveloppe sensiblement tronconique formée par des secteurs d'anneau 6 portés circonférentiellement bout à bout par le carter 4 de la turbine.

Les distributeurs 2 comprennent des parois de révolution interne (non visible) et externe 7 qui délimitent entre elles une veine annulaire 8 d'écoulement des gaz dans la turbine et qui sont reliées radialement par les aubes 3.

Les roues de rotor 2 sont solidaires d'un arbre de turbine, non représenté, et comprennent chacune des viroles externes 9 et internes (non visible), la virole externe 9 comprenant des nervures radiales externes 10 entourées extérieurement avec un faible jeu par les secteurs d'anneau 6.

Chaque secteur d'anneau 6 comporte une paroi tronconique 11 et un bloc de matière abradable 12 fixé par brasage et/ou soudage sur la surface radialement interne de la paroi tronconique 11, ce bloc 12 étant du type en nid d'abeille et étant destiné à s'user par frottement sur les nervures 10 de la roue 5 pour minimiser les jeux radiaux entre la roue 5 et les secteurs d'anneaux 6.

La paroi tronconique 11 du secteur d'anneau présente une extrémité aval 13 formée avec une cavité annulaire ouverte vers l'extérieur et délimitée par une butée annulaire amont 14, une butée annulaire aval 15 et une paroi de fond 16. Chaque butée annulaire 14, 15 comporte une surface s'étendant sur toute la circonférence du secteur d'anneau 6. La paroi de fond 16 présente en outre une gorge annulaire aval 17 et une gorge annulaire amont 18, permettant l'usinage de la cavité (voir figure 3).

L'extrémité aval 13 de chaque secteur d'anneau 6 est engagée dans un espace annulaire 19 délimité entre deux rebords annulaires de la paroi externe 7 du distributeur 2 situé en aval, respectivement un rebord radialement interne 20 et un rebord radialement externe 21, orientés vers l'amont.

Le carter externe 4 comporte un rebord circonférentiel interne 22 dont la section a la forme d'un crochet tourné vers l'aval, engagé dans la cavité de la paroi tronconique 11 du secteur d'anneau et maintenu dans celle-ci par le rebord radialement externe 21 du distributeur 2. Le rebord circonférentiel 22 du carter externe 4 est contraint axialement, entre les butées annulaires 14, 15 du secteur d'anneau 6, cette contrainte subsistant dans toutes les phases de fonctionnement de la turbomachine.

Plus particulièrement, ledit rebord 22 présentant une surface annulaire radialement externe venant en appui contre le rebord radialement externe 21 du distributeur et une surface annulaire radialement interne en appui contre la paroi de fond 16 du secteur d'anneau.

Un jeu axial j1 est ménagé entre l'extrémité amont du rebord radialement externe 21 et la zone de raccordement 23 entre le rebord 22 et le carter externe 4. Ce jeu permet de compenser les effets de dilatation et peut devenir quasiment nul lors du fonctionnement de la turbomachine.

Le secteur d'anneau 6 est ainsi verrouillé, à son extrémité aval 13, sur le rebord circonférentiel 22 du carter par le distributeur 2, l'étanchéité entre le rebord circonférentiel 22 et le secteur d'anneau 6 étant assurée par les butées axiales 14, 15 et par la paroi de fond 16.

Le secteur d'anneau 6 est également accroché, à son extrémité amont, sur le carter par des moyens dont la structure ne sera pas détaillée ici.

En fonctionnement, les gaz issus de la chambre de combustion chauffent les secteurs d'anneau 6, la chaleur étant ensuite transmise par conduction au rebord circonférentiel 22 du carter.

Or, la surface de conduction ou surface de contact entre le secteur d'anneau 6 et le rebord circonférentiel 22 est importante, de sorte qu'en pratique la température du rebord 22 peut atteindre une valeur limite, par exemple de 730°C, qui est le maximum acceptable pour le matériau classiquement utilisé.

Un secteur d'anneau selon l'invention est illustré aux figures 4 à 6. Il diffère de celui décrit précédemment en ce que la paroi de fond 16 de la cavité annulaire comprend au moins deux plots 24 en saillie radialement vers l'extérieur, dont les extrémités forment des surfaces d'appui 25 sur le rebord circonférentiel 22. Les plots 24 sont préférentiellement disposés à proximité de la butée amont 14 du secteur d'anneau 6.

De cette manière, la surface de contact entre le rebord circonférentiel 22 et le secteur d'anneau 6 est réduite et une lame d'air isolante est formée entre la paroi de fond 16 et la paroi interne du rebord circonférentiel 22.

Le rapport entre la surface de contact des plots 24 et la surface de fond 16 est compris entre 0,1 et 0,25.

En pratique, une telle structure permet de réduire d'environ 40°C la température du rebord circonférentiel 22 lors du fonctionnement de la turbomachine.

Dans la forme de réalisation des figures 5 et 6, les plots 24 sont de forme parallélépipédique et situés aux extrémités circonférentielles de la paroi de fond 16.

De préférence, les plots 24 sont situés à distance d'un plan axial médian P de la paroi de fond 16, de part et d'autre de celui-ci et se trouvent entre le plan axial médian P et l'une des extrémités circonférentielles de la paroi de fond 16. En effet, comme chaque secteur d'anneau est immobilisé circonférentiellement sur le carter par des moyens situés dans son plan médian P, il se dilate par rapport au carter de part et d'autre du plan médian P. Le fait de rapprocher les plots 24 du plan P réduit donc leurs frottements sur le rebord circonférentiel 22 du carter. Les situer à distance du plan P assure un bon positionnement radial du secteur d'anneau sur le rebord circonférentiel 22 en évitant tout risque de basculement du secteur d'anneau d'un côté ou de l'autre du plan médian P.

Par ailleurs, les plots 24 pourraient avoir toute autre forme souhaitée, par exemple carrée, cylindrique, tronconique, etc.

## Revendications

1. Etage de turbine (1) d'une turbomachine, comprenant une roue de rotor (5) montée à l'intérieur d'un anneau sectorisé porté par un carter externe (4), chaque secteur d'anneau (6) ayant une extrémité aval (13) formée avec une cavité annulaire délimitée par une butée annulaire amont (14), une butée annulaire aval (15) et une paroi de fond (16), le carter externe (4) comportant au moins un rebord circonférentiel (22) logé dans cette cavité annulaire pour l'accrochage de l'extrémité aval (13) du secteur d'anneau (6), la paroi de fond (16) de la cavité annulaire du secteur d'anneau (6) restant écartée radialement du rebord circonférentiel (22) du carter externe (4), de façon à ménager un espace thermiquement isolant entre eux et comportant des moyens de positionnement radial (24) sur ce rebord circonférentiel (22) **caractérisé en ce que** lesdits moyens de positionnement radial (24) sont formés par au moins deux plots (24) en saillie sur la paroi de fond (16) de la cavité annulaire.

2. Etage de turbine (1) selon la revendication 1, **caractérisé en ce que** les plots (24) sont situés aux extrémités circonférentielles de la paroi de fond (16).

3. Etage de turbine (1) selon la revendication 1, **caractérisé en ce que** les plots (24) sont situés à distance du plan axial médian (P) de la paroi de fond (16).

4. Etage de turbine (1) selon la revendication 3, **caractérisé en ce que** les plots (24) sont situés entre le plan axial médian (P) et les extrémités circonférentielles de la paroi de fond (16).

5. Etage de turbine (1) selon l'une des revendications 1 à 4, **caractérisé en ce que** chaque butée annulaire (14, 15) comporte une surface radiale s'étendant sur toute la circonférence du secteur d'anneau, le rebord circonférentiel (22) du carter externe (4) étant monté sans jeu entre les surfaces radiales des butées annulaires (14, 15) du secteur d'anneau (6).

6. Etage de turbine (1) selon la revendication 5, **caractérisé en ce que** le rebord circonférentiel (22) du carter externe (4) est contraint axialement entre les butées annulaires (14, 15).

7. Etage de turbine (1) selon l'une des revendications 1 à 6, **caractérisé en ce que** les plots (24) sont parallélépipédiques.

8. Etage de turbine (1) selon l'une des revendications 1 à 7, **caractérisé en ce que** le rapport entre la surface de contact des plots (24) et la surface de fond (16) de la cavité annulaire est compris entre 0,1 et 0,25.

9. Turbomachine telle qu'un turboréacteur ou un turbopropulseur d'avion, **caractérisée en ce qu'**elle comprend un étage de turbine (1) selon l'une des revendications 1 à 8.

## Patentansprüche

1. Turbinenstufe (1) einer Turbomaschine bzw. eines Turbinentriebwerks, enthaltend ein Schaufelrad (5), das innerhalb eines sektorisierten Rings montiert ist, der von einem Außengehäuse (4) getragen wird, wobei jeder Ringsektor (6) ein stromabwärtiges Ende (13) besitzt, das mit einem ringförmigen Hohlraum gebildet ist, der von einem stromaufwärtigen Ringanschlag (14), einem stromabwärtigen Ringanschlag (15) und einer Bodenwandung (16) begrenzt wird, wobei das Außengehäuse (4) zumindest eine umfängliche Randleiste (22) aufweist, die zum Verhaken des stromabwärtigen Endes (13) des Ringsektors (6) in diesem ringförmigen Hohlraum aufgenommen ist, wobei die Bodenwandung (16) des ringförmigen Hohlraums des Ringsektors (6) radial von der umfänglichen Randleiste (22) des Außengehäuses (4) entfernt bleibt, so dass ein wärmeisolierender Freiraum zwischen diesen gebildet wird, und radiale Positionierungsmittel (24) an dieser umfänglichen Randleiste (22) enthält, **dadurch gekennzeichnet, dass** die radialen Positionierungsmittel (24) aus zumindest zwei Ansätzen (24) gebildet sind, die an der Bodenwandung (16) des ringförmigen Hohlraums vorstehen.

2. Turbinenstufe (1) nach Anspruch 1, **dadurch gekennzeichnet, dass** sich die Ansätze (24) an den Umfangsenden der Bodenwandung (16) befinden.

3. Turbinenstufe (1) nach Anspruch 1, **dadurch gekennzeichnet, dass** sich die Ansätze (24) im Abstand von der axialen Mittelebne (P) der Bodenwandung (16) befinden.

4. Turbinenstufe (1) nach Anspruch 3, **dadurch gekennzeichnet, dass** sich die Ansätze (24) zwischen der axialen Mittelebene (P) und den Umfangsenden der Bodenwandung (16) befinden.

5. Turbinenstufe (1) nach einem der Ansprüche 1 bis 4, **dadurch gekennzeichnet, dass** jeder Ringanschlag (14, 15) eine radiale Fläche enthält, die sich über den gesamten Umfang des Ringsektors erstreckt, wobei die umfängliche Randleiste (22) des Außengehäuses (4) spielfrei zwischen den radialen Flächen der Ringanschläge (14, 15) des Ringsektors (6) gelagert ist.

6. Turbinenstufe (1) nach Anspruch 5, **dadurch gekennzeichnet, dass** die umfängliche Randleiste (22) des Außengehäuses (4) axial zwischen den Ringanschlägen (14, 15) eingespannt ist.

7. Turbinenstufe (1) nach einem der Ansprüche 1 bis 6, **dadurch gekennzeichnet, dass** die Ansätze (24) quaderförmig sind.

8. Turbinenstufe (1) nach einem der Ansprüche 1 bis 7, **dadurch gekennzeichnet, dass** das Verhältnis der Kontaktfläche der Ansätze (24) zu der Bodenfläche (16) des ringförmigen Hohlraums zwischen 0,1 und 0,25 beträgt.

9. Turbomaschine bzw. Turbinentriebwerk, wie etwa Turbostrahltriebwerk oder Turbopropellertriebwerk für Flugzeuge, **dadurch gekennzeichnet, dass** sie bzw. es eine Turbinenstufe (1) nach einem der Ansprüche 1 bis 8 aufweist.

## Claims

1. A turbine stage (1) of a turbine engine, the stage comprising a rotor wheel (5) mounted inside a sectorized ring carried by an outer casing (4), each ring sector (6) having a downstream end (13) formed with an annular cavity defined by an upstream annular abutment (14), a downstream annular abutment (15), and a bottom wall (16), the outer casing (4) having at least a circumferential rim (22) housed in said annular cavity in order to attach the downstream end (13) of the ring sector (6), the bottom wall (16) of the annular cavity of the ring sector (6) remaining radially spaced apart from the circumferential rim (22) of the outer casing (4) so as to provide a thermally insulating space between them and including radial positioning means (24) acting on the circumferential rim (22), **characterized in that** the radial positioning means (24) are formed by at least two studs (24) projecting from the bottom wall (16) of the annular cavity.

2. A turbine stage (1) according to claim 1, **characterized in that** the studs (24) are situated at the circumferential ends of the bottom wall (16).

3. A turbine stage (1) according to claim 1, **characterized in that** the studs (24) are situated at a distance from the axial midplane (P) of the bottom wall (16).

4. A turbine stage (1) according to claim 3, **characterized in that** the studs (24) are situated between the axial midplane (P) and the circumferential ends of the bottom wall (16).

5. A turbine stage (1) according to any one of claims 1 to 4, **characterized in that** each annular abutment (14, 15) includes a radial surface extending over the entire circumference of the annular sector, the circumferential rim (22) of the outer casing (4) being mounted without clearance between the radial surfaces of the annular abutments (14, 15) of the ring sector (6).

6. A turbine stage (1) according to claim 5, **characterized in that** the circumferential rim (22) of the outer casing (4) is axially stressed between the annular abutments (14, 15).

7. A turbine stage (1) according to any one of claims 1 to 6, **characterized in that** the studs (24) are of rectangular shape.

8. A turbine stage (1) according to any one of claims 1 to 7, **characterized in that** the ratio between the contact area of the studs (24) and the area of the bottom wall (16) of the annular cavity lies in the range 0.1 to 0.25.

9. A turbine engine such as an airplane turboprop or turbojet, the turbine engine being **characterized in that** it includes a turbine stage (1) according to any one of claims 1 to 8.
